# EUROPÄISCHE PATENTSCHRIFT

(11) **EP 0 009 778 B1**
(45) Veröffentlichungstag und Bekanntmachung des Hinweises auf die Patenterteilung: **02.12.1981**
(21) Anmeldenummer: 79103685.8
(22) Anmeldetag: 28.09.1979
(51) Int. Cl.: E04H 6/06

(54) **Vorrichtung mit beweglichen Plattformen zum Abstellen von Fahrzeugen**
Vehicle parking device having movable platforms
Dispositif pour garer des véhicules sur des plates-formes mobiles

(30) Priorität: 30.09.1978 DE 2842700; 04.08.1979 DE 2931713
(43) Veröffentlichungstag der Anmeldung: 16.04.1980
(73) Patentinhaber: Klaus, Kaspar, D-87700 Memmingen (DE)
(72) Erfinder: Klaus, Kaspar, D-8940 Memmingen (DE); Treppesch, Franz, D-8944 Grönenbach (DE)
(74) Vertreter: Pfister, Helmut, Dipl.-Ing.

## Beschreibung

Die Erfindung betrifft eine Vorrichtung mit beweglichen Plattformen zum Abstellen von Fahrzeugen mit mindestens zwei Plattformen übereinander, die zusammen im wesentlichen in vertikaler Richtung bewegbar sind, um wahlweise eine der Plattformen mit einer mehreren Plattformen gemeinsamen Zufahrt zu verbinden.

Es sind Vorrichtungen zum Abstellen von Fahrzeugen auf beweglichen Plattformen bekannt, die so ausgestaltet sind, daß eine oder mehrere Plattformen mit den darauf abgestellten Fahrzeugen in einen Schacht unter der Ebene der Zufahrt absenkbar sind. Die oberste Plattform kann dabei ebenfalls als Stellplatz für ein Fahrzeug dienen. Es ist aber auch möglich, die Anordnung derart zu treffen, daß die oberste Plattform die beispielsweise in einer Durchfahrt angeordnet ist, als Fahrbahn für andere Zwecke dient.

Eine bekannte Vorrichtung dieser Art arbeitet mit einer Schiene bzw. je einer Schiene zu beiden Seiten der Plattformen, an welcher Schiene je ein Schlitten beweglich ist. Der Schlitten trägt die Plattformen. Mittels einer Hubeinrichtung kann der Schlitten vertikal bewegt werden. Zusätzlich zu dieser Anordnung ist noch eine Einrichtung vorgesehen, die es ermöglicht, die Plattformen gegenüber dem Schlitten und der Schiene zu neigen. Die Nelgbarkeit der Plattformen bringt dabei den Vorteil, daß die Hubbewegung etwas geringer gehalten sein kann, als die Schachttiefe und daß es dennoch möglich ist, das eine, nämlich das angehobene Plattformende mit der Zufahrt zu verbinden.

Da die Verteilung der Belastung von vorneherein nicht festliegt, da gewisse Unterschiede bei den Gewichten, die auf den Plattformen abgestellt sind, in Betracht gezogen werden müssen, ist es notwendig, die Schiene und den Schlitten sorgfältig auszubilden. Insbesondere die Schiene besitzt ein erhebliches Gewicht. Für die Montage im Schacht ist in der Regel ein Hebezeug notwendig und die Montage ist aufwendig.

Eine weitere Schwierigkeit bei der bekannten Konstruktion besteht darin, daß es nur mit Aufwand möglich ist, in der abgesenkten Stellung alle Teile in den Schacht einzufahren, so daß keine nach oben vorstehenden Bauteile gegeben sind. Dies sollte aber erreicht werden, um die Benützbarkeⁱt der oberen Plattform beispielsweise als Durchfahrt nicht zu beeinträchtigen. Diese Schwierigkeiten sind im wesentlichen dadurch bedingt, daß die Schachttiefe annähernd der Hubhöhe entspricht, so daß bei einer Schienenlänge im Maße der Schachttiefe keine ausreichende Führung zwischen Schlitten und Schiene mehr gegeben ist. Es wird notwendig, entweder mit mehrteiligen Teleskopeinrichtungen zu arbeiten oder im Schacht zusätzliche Vertiefungen vorzusehen, um eine sichere gegenseitige Führung zu erhalten.

Es ist Ziel der Erfindung die eingangs beschriebene Vorrichtung zum Abstellen von Fahrzeugen auf beweglichen Plattformen dadurch zu verbessern, daß der Herstellungsaufwand und der Montageaufwand wesentlich vereinfacht wird. Ein weiteres Ziel der Erfindung besteht darin, die Anordnung derart zu treffen, daß unterschiedliche Bewegungen oder Abmessungen leicht erhalten werden können, und zwar mit im wesentlichen den gleichen Bauteilen, so daß leicht verschiedene Typen von Abstellvorrichtungen geschaffen werden können.

Zur Lösung dieser Aufgabe geht die Erfindung aus von einer Vorrichtung der eingangs beschriebenen Art und sie schlägt vor, daß ein erstes Lenkerparallelogramm oder ein erstes Paar von annähernd parallelen Lenkern vorgesehen ist, das sich im wesentlichen in horizontaler Richtung erstreckt, dessen eines Ende an einer ortsfesten Abstützung gelagert ist und dessen anderes Ende die Plattformen führt.

Es ist gefunden worden, daß mittels derart angeordneter erster Lenker die verschiedenen Probleme überraschend auf einfache Weise gelöst werden können. Zwar ergeben die Lenker bezüglich der Plattformen keine genaue vertikale Bewegung sondern eine Bewegung auf einer Kreisbahn. Da es aber möglich ist, ausreichend lange Lenker vorzusehen, erscheint dieser Umstand nicht als Nachteil. Es ist leicht möglich, auf jede der Plattform einen exakten Anschluß an die Zufahrt zu erreichen. Da die Lenker im wesentlichen nur auf Zug oder Druck beansprucht werden, ist ihre Konstruktion einfach. Es sind nur an einem geeigneten Profilmaterial die erforderlichen Gelenke anzubringen.

Die Beherrschung der Hubhöhe und eine sichere Führung auch im stark angehobenen Zustand ergibt sich bei dieser Anordnung der Lenker von selbst. Andererseits werden im abgesenkten Zustand sämtliche Teile in den Schacht eintauchen und nicht nach oben vorstehen.

Die Verbindung der einzelnen Plattformen kann bei der Erfindung in verschiedener Weise erfolgen. Bevorzugt wird ein vertikal angeordnetes Strebenpaar, wobei die Lenker an mindestens einer der Streben angreifen.

In weiterer Ausbildung der Erfindung kann das Strebenpaar ein zweites Lenkerparallelogramm bilden, wobei dann die Plattformen neigbar sind.

Um die Neigungsbewegung der Plattformen zu erzielen, können an sich die herkömmlichen Bauweisen angewandt werden, beispielsweise eine Bauweise, bei der bei der Hubbewegung zunächst alle Plattformen geneigt werden und dann die geneigten Plattformen insgesamt angehoben werden. Auch der umgekehrte Vorgang ist möglich, also zunächst eine Anhebung der parallelen, horizontalen Plattformen, die dann am Ende der Hubbewegung eine Neigungsbewegung ausführen. Auch eine Überlagerung der Hubbewegung mit der Neigungsbewegung ist möglich. Diese Bewegungen können beispielsweise durch Zugglieder erzwungen werden. Bei einer bevorzugten Ausbildungsform der Erfindung ist ein Koppelungslenker zum Antrieb der Neigungsbewegung der Plattformen vorgesehen, wobei der Koppelungslenker von einem der ersten Lenker angetrieben ist.

Diese Ausbildungsform läßt weitere Vorteile der erfindungsgemäßen Bauweise deutlich werden. Mittels des Koppelungslenkers, der von einem ersten Lenker angetrieben ist, läßt sich eine Vielzahl von unterschiedlichen Neigungsbewegungen der Plattformen erzielen. Dabei kann das eine oder andere Plattformende geneigt werden und auch der maximale Neigungswinkel kann den jeweiligen Bedürfnissen angepaßt werden. Dies alles läßt sich durch einfache Veränderung des Koppelungslenkers bzw. seiner Anlenkpunkte erzielen.

Günstig ist es, wenn die feste Abstützung der ersten Lenker in der Nähe eines der beiden Enden der Plattformen angeordnet ist. Die die Plattform führenden Enden der ersten Lenker sind bei einer Vorrichtung mit zwei Plattformen etwa in der Plattformmitte angeordnet, bei einer Bauweise mit drei Plattformen etwa im Bereich der anderen Plattformenden.

Eine besonders günstige Ausführungsform der Erfindung wird erhalten, wenn die ersten Lenker nur annähernd parallel ausgerichtet sind und die Abstände der Gelenke der ersten Lenker, die dem Zufahrtsende der Plattformen zugewandt sind, etwas größer sind, als die Abstände der Gelenke an dem der Zufahrt abgewandten Ende der ersten Lenker.

Zur Erläuterung sei bemerkt, daß ein Parallelogramm selbstverständlich im strengen geometrischen Sinne dann nicht mehr gegeben ist, wenn von der Parallelität abgewichen wird. Zur Erleichterung des Verständnisses soll jedoch nachstehend jeweils der Begriff Parallelogramm auch dann beibehalten werden, wenn die Parallelität aller Teile zur Erzielung besonderer Wirkungen teilweise aufgegeben ist.

Dadurch, daß bei einer Variante der Erfindung die ersten Lenker nur annähernd parallel ausgerichtet sind, werden die beiden Plattformen bei der Vertikalbewegung nicht lediglich parallel verschoben, sondern den beiden Plattformen wird zusätzlich eine Drehbewegung aufgezwungen. Dadurch läßt sich in einfacher Weise erreichen, daß die Plattformen beispielsweise zwar in der abgesenkten Stellung völlig horizontal ausgerichtet sind, daß die Plattformen aber in der angehobenen Stellung derart geneigt sind, daß die untere Plattform beispielsweise beim Befahren ein Gefälle aufweist. Der wesentliche Vorteil der Abweichung von der Parallelität der beiden Lenker besteht somit darin, daß alle oben beschriebenen zusätzlichen Elemente, um zusätzlich zur Hubbewegung noch eine Neigungsbewegung zu erreichen, eingespart werden.

In weiterer Ausgestaltung der Erfindung wird vorgeschlagen, daß die beiden Plattformen im wesentlichen starr miteinander verbunden sind. Wohl ist es an sich bekannt, zwei Plattformen einer Abstellvorrichtung für Kraftfahrzeuge starr miteinander zu verbinden und gemeinsam anzuheben und abzusenken. Im Hinblick auf die Erfindung wird aber durch die Benützung einer solchen Bauweise eine wesentliche, bauliche Vereinfachung bei Vergrößerung der Stabilität erreicht.

Das erste Lenkerpaar ist an einer ortsfesten Abstützung gelagert, die vorzugsweise an dem der Zufahrt abgewandten Ende der Vorrichtung angeordnet ist. Zu erwähnen ist hier, daß sinngemäß auch eine Lagerung an einer Abstützung am Zufahrtsende möglich ist. Die Lagerung am anderen Ende ist jedoch günstiger, da mit einer geringeren Länge der Lenker ausgekommen werden kann. Dies ist bedingt dadurch, daß die Vertikalbewegung der Plattformen an diesem Plattformende geringer ist als am Zufahrtsende.

Eine besonders günstige Ausführungsform der Erfindung ist gekennzeichnet durch eine in der abgesenkten Stellung der Plattformen senkrechte Verbindungsstrebe zwischen den Plattformen, an der die einen Gelenke der gleichlangen Lenker übereinander angelenkt sind. Diese Ausbildung gibt eine klare und einfache Bauweise und zeigt außerdem, daß der erfindungsgemäße Effekt durch eine überraschend kleine Änderung bzw. Abweichung von der exakten Parallelität der Lenker erreicht wird.

In der Zeichnung sind einige Ausführungsbeispiele der Erfindung schematisch dargestellt. Es zeigen :
Fig. 1 eine Seitenansicht einer erfindungsgemäßen Vorrichtung im abgesenkten Zustand,
Fig. 2 eine Darstellung der Vorrichtung nach der Fig. 1 im angehobenen Zustand,
Fig. 3 eine weitere erfindungsgemäße Ausführungsform im abgesenkten Zustand,
Fig. 4 eine Seitenansicht einer anderen erfindungsgemäßen Vorrichtung im abgesenkten Zustand und
Fig. 5 eine Darstellung der Vorrichtung der Fig.4 im angehobenen Zustand.

Beim Ausführungsbeispiel nach den Fig. 1 oder 2 umfaßt die erfindungsgemäße Vorrichtung die obere Plattform 6 und die untere Plattform 7. Die Plattformen und die zugehörigen Einrichtungen sind so ausgebildet und angeordnet, daß sie im abgesenkten Zustand (Fig. 1) sämtlich vom Schacht 15 aufgenommen werden. In dem Schacht 15 ist ein Grundgestell 16 angeordnet, das aus dem horizontalen Teil 17 und dem vertikalen Teil besteht. Der Teil 5 bildet eine Abstützung für die beiden Lenker und 2 eines ersten Lenkerparallelogramms. Die entsprechenden Gelenke sind mit 19 und 20 bezeichnet. Die freien Enden dieser Lenker 1 und 2 sind mittels der Gelenke 21 und 22 mit der Strebe 11 verbunden, die sich zwischen den beiden Plattformen 6 und 7 erstreckt. Die Strebe 11 ist gelenkig mit diesen Plattformen verbunden und zwar durch das Gelenk 23 mit der Plattform 6 und das Gelenk 22 mit der Plattform 7, an dem auch der Lenker 2 angreift. Parallel zur Strebe 11 ist die Strebe 12 angeordnet. Die zugehörigen Gelenke sind mit 24 und 25 bezeichnet. Die Streben 11 und 12 stellen somit ein zweites Lenkerparallelogramm dar.

Zwischen dem Gelenk 25 und einem Gelenk 26 am Lenker erstreckt sich das Koppelungsglied 13.

Der hydraulische Antriebszylinder 14, der die Plattformen 6 und 7 bewegt, stützt sich bei 23 an der oberen Plattform 6 und bei 18 am Teil 17 des Grundgestelles ab.

Es wird bemerkt, daß die beschriebene Anordnung von Lenkern Koppelungsglied und Zylinder in der Regel die beiden Seiten der Plattform 6 und 7 angeordnet sind. Um einen Gleichlauf zu erreichen, erstreckt sich zwischen den Gelenken 19 der Lenker 1 zu beiden Seiten ein mit dem Lenkern 1 drehfestes Bauteil, beispielsweise ein Rohr 27, so daß die Lenker 1 beider Seiten zusammen mit dem Rohr 27 eine Gabel bilden. Ein Gleichlauf kann auch durch andere Mittel herbeigeführt werden, beispielsweise durch hydraulische Koppelung der beiden Zylinder 14 zu beiden Seiten der Plattformen.

Wird der Zylinder 14 in der Stellung der Fig. 1 beaufschlagt, bewegt sich die Vorrichtung aus der Stellung der Fig. 1 in die Stellung der Fig. 2. Bei der Hubbewegung des ersten aus den Lenkern 1 und 2 bestehenden Lenkerparallelogramms wird das Koppelungsglied 13 angetrieben, das seinerseits das aus den Lenkern 11 und 12 bestehende zweite Lenkerparallelogramm antreibt. Auf diese Weise wird in der angehobenen Stellung eine Neigung der Plattformen 6 und 7 erhalten, das Ende 28 der unteren Plattform 7 wird auf diese Weise an die Zufahrt 29 angeschlossen, obwohl die Hubhöhe beider Plattformen nicht der Schachttiefe entspricht.

Zur Versteifung der Zufahrtsstellung liegt das gegenüberliegende Ende 30 der unteren Plattform 7 an einem Anschlag 31 an, der Teil der Abstützung 5 ist.

Die gezeigte Bauweise kann einfach in verschiedener Richtung verändert werden. Wird ein etwas längeres Koppelungsglied 13 benützt, und dieses zwischen den Gelenkpunkten 25 und 21 angeordnet, ergibt sich bei der Hubbewegung keine Neigungsbewegung. Bei einer anderen Variante kann beispielsweise das Koppelungsglied 13 an einem mit strichpunktierten Linien angedeuteten Verlängerung des lenkers 1 in einem Gelenk 32 befestigt werden. Die Plattformen 6 und 7 würden dann in der angehobenen Stellung eine entgegengesetzt gerichtete Neigung aufweisen. Wenn gewünscht wird, kann die Neigung der Plattformen auch durch andere Mittel erzielt werden. Dies ist in der Fig. angedeutet. Die 'Fig. 3 zeigt ein Ausführungsbeispiel der Erfindung mit insgesamt drei übereinander angeordneten Plattformen 8, 9 und 10. Die ersten Lenker3 und 4 bilden ein Lenkerparallelogramm und es ist klar, daß bei Beaufschlagung des Zylinders 14 eine Hubbewegung erreicht wird, so daß wahlweise entweder die Plattform 8, 9 oder 10 an die Zufahrt 29 angeschlossen werden kann.

Die Neigungsbewegung der Plattformen 8, 9 und 10, die durch die beiden Streben 11 und 12 verbunden sind, kommt dadurch zustande, daß sich zwischen dem Punkt 33 an der unteren Plattform 10 und dem Gelenkpunkt 23 zwischen der Strebe 11 und der oberen Plattform 8 ein Zugglied 34 erstreckt. In der abgesenkten Stellung ist das Zugglied 34 teilweise zusammengeschoben. Beim Anheben wird zunächst das Ende 35 der unteren Plattform 10 auf der entsprechenden Unterlage aufruhen bis die maximale Neigungsstellung der Plattformen und die maximale Länge des Zugglieds erreicht wird. Dann wird das Zugglied 34 die geneigten Plattformen anheben. Die gezeigte Ausbildung und Anordnung des Zugglieds ist nur beispielsweise zu verstehen und leicht durch andere Bauweisen zu ersetzen.

Die Ausführungsbeispiele können in verschiedener Weise gegenüber den Darstellungen der Zeichnungen abgewandelt werden. Die Abstützung 5, die in der Zeichnung im Bereich des einen Plattformendes angeordnet ist, kann, wenn gewünscht, auch neben den Plattformen vorgesehen werden. Während bei der Bauweise mit zwei Plattformen die Länge der Lenker des ersten Lenkerparallelogramms ungefähr der halben Plattformlänge entspricht, empfiehlt es sich, bei der Bauweise mit drei Plattformen Lenker annähernd in der Länge der Plattformen vorzusehen.

Es sind auch Bauweisen verwirklichbar, bei denen die Plattformen eine unterschiedliche Neigung aufweisen, beispielsweise dadurch, daß die Lenker 1 und 2 nicht parallel angeordnet werden. Dies kann bei besonderen Platzverhältnissen oder -bedürfnissen von Vorteil sein.

Beim Ausführungsbeispiel nach den Fig. 4 und 5 ist die Strebe 11 starr an der Plattform 6 befestigt, während die Befestigung an der Plattform 7 mittels eines Gelenkes 36 erfolgt, das jedoch allein die Aufgabe hat, Verformungen unter der Belastung zuzulassen bzw. die Montage zu erleichtern. Zwischen den beiden Plattformen 6 und 7 erstreckt sich ferner noch die Strebe 12, die ebenfalls durch Gelenke 25 und 24 mit den Plattformen verbunden sind, die eine dem Gelenk36 ähnliche Funktion besitzen.

Zwischen dem horizontalen Teil 17 und der Plattform 6 erstreckt sich ferner der hydraulische Antriebszylinder 14.

Die Gelenke 21 und 22 an der Strebe 11 sind bei abgesenkter Plattform exakt übereinander angeordnet und die Lenker 1 und 2 sind auch gleich lang. Der Abstand der Gelenke 19 und 20 am Teil der Abstützung (Fig. 4 und 5) ist jedoch geringer als der Abstand der Gelenke 21 und 22. Es ist klar, daß bei diesen Maßangaben die Gelenke 19 und 20 auch nich mehr exakt übereinander angeordnet sind, sondern daß das Gelenk 19 von der Zufahrt 29 einen etwas größeren Abstand aufweist, als das Gelenk 20. Durch die Abweichung von der Parallelität bei den Lenkern 1 und 2 bildet sich in der Verlängerung der Lenker 1 und 2 jeweils ein Momentandrehpol und bei der Beaufschlagung des Zylinders 14 erfahren die miteinander verbundenen Plattformen 6 und 7 neben der Hubbewegung jeweils auch eine Drehbewegung um diesen Momentandrehpol, so daß in der angehobenen Stellung nach der Fig. 2 beide Plattformen 6 und 7 eine Neigung aufweisen, die die Befahrbarkeit der Plattform 7 in keiner Weise beeinträchtigt, die aber den erheblichen Vorteil hat, daß die gesamte Hubbewegung geringer ist als die Tiefe des Schachtes 15, wodurch unter anderem auch der Platzbedarf in der Höhe verringert wird.

Die Erfindung läßt sich auch verwirklichen, wenn die Länge der Lenker 1 und 2 geringfügig voneinander verschieden ist, wobei dann die Abweichungen von der Parallelität noch geringer sein können.

## Patentansprüche

1. Vorrichtung mit beweglichen Plattformen (6, 7 ; 8, 9, 10) zum Abstellen von Fahrzeugen auf mit mindestens zwei Plattformen übereinander, die zusammen im wesentlichen in vertikaler Richtung bewegbar sind, um wahlweise eine der Plattformen mit einer mehreren Plattformen gemeinsamen Zufahrt (29) zu verbinden, dadurch gekennzeichnet, daß ein erstes Lenkerparallelogramm (1, 2 ; 3, 4) oder ein Paar von annähernd parallelen ersten Lenkern (1, 2 in Fig. 4 und 5) vorgesehen ist, das sich im wesentlichen in horizontaler Richtung erstreckt, dessen eines Ende an einer ortsfesten Abstützung (5) gelagert ist und dessen anderes Ende die Plattformen (6, 7 ; 8, 9, 10) führt.

2. Vorrichtung nach Anspruch 1, dadurch gekennzeichnet, daß die Plattformen (6, 7 ; 8, 9, 10) durch ein im wesentlichen vertikal angeordnetes Strebenpaar (11, 12) verbunden sind und daß die ersten Lenker (1, 2 ; 3, 4) an mindestens einer der Streben angreifen.

3. Vorrichtung nach einem oder beiden der vorhergehenden Ansprüche, dadurch gekennzeichnet, daß die Plattformen (6, 7 ; 8, 9, 10) neigbar sind und daß das Strebenpaar (11, 12) ein zweites Lenkerparallelogramm bildet (Fig. 1 bis 3).

4. Vorrichtung nach einem oder mehreren der vorhergehenden Ansprüche, gekennzeichnet durch ein Koppelungsglied (13) zum Antrieb der Neigungsbewegung der Plattformen (6,7) das an einem der ersten Lenker (1, 2) (bei 26 oder 32) angelenkt ist (Fig. 1 und 2).

5. Vorrichtung nach einem oder mehreren der vorhergehenden Ansprüche, dadurch gekennzeichnet, daß die ortsfeste Abstützung (5) der ersten Lenker (1, 2 ; 3, 4) in der Nähe eines der beiden Enden der Plattformen angeordnet ist.

6. Vorrichtung nach Anspruch 1, dadurch gekennzeichnet, daß die die Plattformen führenden Enden der ersten Lenker (3, 4) bei einer Vorrichtung mit drei Plattformen etwa am der ortsfesten Abstützung (5) gegenüberliegender Plattformende an den Plattformen (9, 10) angreift (Fig. 3).

7. Vorrichtung nach einem oder mehreren der vorhergehenden Ansprüche, dadurch gekennzeichnet, daß mindestens einer der ersten Lenker (1 ; 3) der einen Plattformseite drehfest, z.B. mit etnem Rohr mit dem entsprechenden Lenker des Lenkerparallelogramms der anderen Plattformseite verbunden ist.

8. Vorrichtung mit einem Paar von annähernd parallelen ersten Lenkern (1, 2) nach Anspruch 1, dadurch gekennzeichnet, daß die Abstände der Gelenke (21, 22) der ersten Lenker (1, 2), die dem Zufahrtsende der Plattformen (6, 7) zugewandt sind, etwas größer sind, als die Abstände der Gelenke (1'9, 20) an dem der Zufahrt (29) abgewandten Ende der ersten Lenker (Fig. 4 und 5).

9. Vorrichtung nach Anspruch 8, dadurch gekennzeichnet, daß die Plattformen im wesentlichen starr miteinander verbunden sind (Fig. 4 und 5).

10. Vorrichtung nach Anspruch8, gekennzeichnet durch eine in der abgesenkten Stellung der Plattformen senkrechte Verbindungsstrebe (11) zwischen den Plattformen (6, 7), an der die einen Gelenke (21, 22) der gleichlangen ersten Lenker (1, 2) senkrecht übereinander angelenkt sind (Fig. 4).

## Claims

1. Apparatus with movable platforms (6, 7 ; 8, 9, 10) for parking vehicles comprising at least two platforms one above the other which together are movable substantially in the vertical direction to enable one of the platforms to be connected selectively with a drive-in (29) common to a plurality of platforms, characterised by the fact that a first parallelogram linkage (1, 2 ; 3, 4) or a pair of approximately parallel first links (1, 2 in Figs. 4 and 5) is provided, extending in a substantially horizontal direction, one end of which is mounted on a fixed support (5), and the other end of which guides the platforms (6, 7 ; 8, 9, 10).

2. Apparatus according to Claim 1, characterised by the fact that the platforms (6, 7 ; 8, 9, 10) are connected through a substantially vertical pair of struts (11, 12), and that the first links (1, 2 ; 3, 4) engage at least one of the struts.

3. Apparatus according to one or both of the preceding claims, characterised by the fact that the platforms (6, 7 ; 8, 9, 10) can be tilted and that the pair of struts (11, 12) constitute a second parallelogram linkage (Figs. 1 to 3).

4. Apparatus according to one or more of the preceding claims, characterised by a coupling member (13) which is linked to one of the first links (1, 2) (at 26 or 32) for the purpose of reducing the tilting movement of the platforms (6, 7) (Figs. 1 and 2).

5. Apparatus according to one or more of the preceding claims, characterised by the fact that the fixed support (5) of the first links (1, 2 ; 3, 4) is arranged in the vicinity of one of the two ends of the platforms.

6. Apparatus according to Claim 1, characterised by the fact that the ends of the first links (3, 4) guiding the platforms in the case of an apparatus with three platforms substantially engages the platforms (9, 10) at the end of the platform opposite to the fixed support (5) (Fig. 3).

7. Apparatus according to one or more of the preceding claims, characterised by the fact that at least one of the first links (1 ; 3) is non-rotatably connected at one side of the platform, for example by a tube, with the opposite link of the parallelogram linkage at the other side of the platform.

8. Apparatus with a pair of approximately parallel first links (1, 2) in accordance with Claim 1, characterised by the fact that the spacing between the pivots (21, 22) of the first links (1, 2) which face the drive-in of the platform (6, 7) is somewhat larger than the spacing between the pivots (19, 20) at the end of the first links away from the drive-in (29) (Figs. 4 and 5).

9. Apparatus according to Claim 8, characterised by the fact that the platforms are connected together in substantially rigid fashion (Figs. 4 and 5).

10. Apparatus according to Claim 8, characterised by a connecting strut (11), which is upright when the platforms aire in lowered condition, between the platforms (6, 7) to which one pivot (21, 22) of the first links (1, 2) of the same length are articulated vertically one above the other (Figure 4).

## Revendications

1. Dispositif à plateformes mobiles (6, 7, 8, 9, 10) pour garer des véhicules comportant au moins deux plateformes situées l'une au-dessus de l'autre et pouvant être déplacées dans le sens vertical pour raccorder à volonté une des plateformes à une voie d'accès (29) commune à plusieurs plateformes, caractérisé en ce qu'on prévoit un premier parallélogramme (1, 2, 3, 4) ou une paire de premières barres (1, 2 sur les figures 4 et 5) sensiblement parallèles s'étendant sensiblement dans le sens horizontal, dont l'une des extrémités est montée sur un support fixe in situ (5) et dont l'autre extrémité guide des plateformes (6, 7, 8, 9, 10).

2. Dispositif selon la revendication 1, caractérisé en ce que les plateformes (6, 7, 8, 9, 10) sont reliées par une paire de contre-fiches (11, 12) disposées sensiblement verticalement et que les premières barres (1, 2, 3, 4) coopèrent avec au moins une des contre-fiches.

3. Dispositif selon l'une quelconque des revendications précédentes, caractérisé en ce que les plateformes (6, 7, 8, 9, 10) sont inclinables et que la paire de contre-fiches (11, 12) constitue un second parallélogramme.

4. Dispositif selon l'une quelconque des revendications précédentes caractérisé par un élément d'accouplement (13) qui, pour entraîner le mouvement d'inclinaison des plateformes (6, 7) est articulé (26 ou 32) sur l'une des premières barres (1, 2).

5. Dispositif selon l'une quelconque des revendications précédentes caractérisé en ce que le support fixe in situ (5) des premières barres (1, 2, 3, 4) est disposé au voisinage de l'une des deux extrémités des plateformes.

6. Dispositif selon la revendication 1, caractérisé en ce que les extrémités des premières barres (3, 4) guidant les plateformes dans un dispositif comportant trois plateformes attaquent les plateformes (9, 10) à l'extrémité de la plateforme opposée au support fixe in situ (5).

7. Dispositif selon l'une quelconque des revendications précédentes, caractérisé en ce qu'au moins une des premières barres (1, 3) de l'un des côtés de la plateforme, est solidarisée en rotation, par exemple par un tube, avec la barre correspondante du parallélogramme de l'autre côté de la plateforme.

8. Dispositif comportant une paire de barres approximativement parallèles (1, 2) selon la revendication 1, caractérisé en ce que les distances entre les articulations (21, 22) des premières barres (1, 2), situées aux extrémités côté voie d'accès des plateformes (6, 7) sont légèrement supérieures aux distances entre les articulations (19, 20) aux extrémités des premières barres opposées à la voie d'accès (29).

9. Dispositif selon la revendication 8, caractérisé en ce que les plateformès sont reliées ensemble pratiquement rigidement.

10. Dispositif selon la revendication 8, caractérisé par une contre-fiche (11), verticale en position basse des plateformes, entre les plateformes (6, 7) sur laquelle sont articulées les articulations (21, 22) des premières barres de même longueur (1, 2), l'une au-dessus de l'autre.
